# EUROPÄISCHE PATENTSCHRIFT

(11) **EP 0 201 768 B1**
(45) Veröffentlichungstag und Bekanntmachung des Hinweises auf die Patenterteilung: **01.08.1990**
(21) Anmeldenummer: 86105557.2
(22) Anmeldetag: 22.04.1986
(51) Int. Cl.: E03D 11/14, E03C 1/01

(54) **Installationseinheit für Sanitärapparate**
Installation unit for sanitary apparatuses
Unité d'installation pour appareils sanitaires

(30) Priorität: 17.05.1985 DE 3517907
(43) Veröffentlichungstag der Anmeldung: 20.11.1986
(73) Patentinhaber: Sanbloc GmbH Installations-Fertigbau, D-8120 Weilheim (DE)
(72) Erfinder: Ammon, Josef, D-8120 Weilheim (DE); Westphal, Rolf, D-8121 Raisting (DE)
(74) Vertreter: Zipse + Habersack

(56) Entgegenhaltungen:
- DE-A- 2 249 788
- DE-A- 3 327 883
- DE-C- 617 535
- FR-A- 1 583 098

## Beschreibung

Die Erfindung betrifft eine Installationseinheit für Sanitärapparate, insbesondere eine WC-Installationseinheit, gemäß dem Oberbegriff des Anspruchs 1. Eine solche Installationseinheit besteht aus einem im allgemeinen einstückigen Gieß- oder Formteil mit darin integrierten Ver- und/oder Entsorgungsleitungen, Steuerarmaturen und evtl. eingeformter bzw. eingebetteter Spülkastenschale. Das Gieß- oder Formteil besitzt im wesentlichen flache Vorder- und Rückwände und weist Befestigungsanschlüsse zum Anbringen des Sanitärapparates auf.

Zur bauseitigen Anbringung oder Aufstellung der Installationseinheit sind nach der DE-A- 34 38 647 beispielsweise in einem rückwärtigen Versteifungs- bzw. Befestigungsflansch Langlöcher zum Andübeln an eine bauseitige Wand vorgesehen. Weiterhin ist vorgeschlagen, im Fuß des Gieß- oder Formteils Gewinde zum Anbringen von Fußstützen vorzusehen.

Nach der DE-A- 33 09 460 erfolgt die bauseitige Anbringung oder Aufstellung einer Installationseinheit mittels eines an die bauseitige Wand anzuschraubenden Montagebügels, der mit zwei vorstehenden Armen die Seiten des Installationsbausteins umgreift. Befestigungsschrauben sind durch oben offene Vertikalschlitze in den Armen des Montagebügels in Gewindeplatten einschraubbar, die, in der Bausteintiefe verschieblich, in in den Installationsbaustein eingeschäumten Schienen untergebracht sind.

Eine weitere Montageart ist in DE-C- 33 27 883 gezeigt. Danach sitzt der Installationsbaustein auf zwei Montagestützen, bestehend je aus einem quergestellten U-Ständer und einer darauf befestigten Vertikalschiene. Die Vertikalschienen sind innerhalb vertikaler seitlicher Vermörtelungsnuten des Installationsbausteins aufgenommen, und ihr Querschnittsprofil ist demjenigen der Vermörtelungsnuten angepaßt.

Aufgabe der vorliegenden Anmeldung ist es, weitere Varianten zur bauseitigen Anbringung oder Aufstellung der Installationseinheit aufzuzeigen, die eine problemlose und sichere Verankerung der Installationseinheit ermöglichen.

Diese Aufgabe wird mit den Mitteln gelöst, wie sie in den Ansprüchen gekennzeichnet sind.

Nach der Erfindung sind in das Gieß- oder Formteil Schlitze eingeformt, passend zu den vorstehenden Armen eines an eine bauseitige Wand zu befestigenden Montagebügels, auf welche Arme die Installationseinheit mit ihren eingeformten Schlitzen aufschiebbar ist. Der Montagebügel erlaubt zweckmäßig durch vertikale Langlöcher eine gewisse Höhen- und Neigungseinstellung der Installationseinheit. Feststeller wie zum Beispiel seitlich durch die Installationseinheit in die Arme des Montagebügels einschraubbare Feststellschrauben sichern die Lage der Installationseinheit auf den Armen des Montagebügels, wobei durch mehr oder minder tiefes Aufschieben der Installationseinheit ein gewünschter Abstand zur bauseitigen Wand eingehalten werden kann. Justierschrauben, Justierwinkel oder dergleichen, die zwischen der Installationseinheit und der bauseitigen Wand in Abstand von dem Montagebügel angreifen, ermöglichen eine Einstellung der lotrechten Lage der Installationseinheit.

Vorteilhaft sind bei der Installationseinheit seitliche Versteifungs- bzw. Befestigungsflansche in Verlängerung der Vorder- und der Rückwand der Installationseinheit vorgesehen. Diese Versteifungs- bzw. Befestigungsflansche sind im wesentlichen deckungsgleich und weisen in etwa Rechteckform auf. Damit sind zwischen den Versteifungs- bzw. Befestigungsflanschen breite und tiefe Vermörtelungsnuten gebildet, die ein stabiles Einmauern der Installationseinheit an der Baustelle erlauben.

Die seitlichen Zwischenräume zwischen den Versteifungs- bzw. Befestigungsflanschen von Vorder- und Rückwand der Installationseinheit eignen sich zum Einbringen von Blechprofilen, die nach außen oder nach innen offene U-Profile oder Rechteck-Hohlprofile sein können. Diese Blechprofile dienen der Verankerung von Blechschrauben, zum Beispiel bei Montage der Installationseinheit zwischen Leichtbauwänden. Ebenso erleichtern diese Blechprofile den Anbau von Verkleidungswänden oder von Brandschutzverkleidungen ebenfalls mit Hilfe von Blechschrauben.

Indem die Blechprofile nach unten zu vorteilhaft höheneinstellbaren Fußstützen verlängert sind, ist auch in einfacher Weise eine freie Aufstellung der Installationseinheit möglich.

Die Erfindung wird nachfolgend an Hand beigefügter Zeichnungen näher erläutert. Es zeigen
Fig. 1 in persepktivischer Darstellung und in Seitenansicht eine WC-Installationseinheit mit einer ersten Aufhängungsvariante, und
Fig. 2 in perspektivischer Darstellung die WC-Installationseinheit mit einer zweiten Aufstellungsvariante.

Die WC-Installationseinheit besteht aus einem einstückigen Gieß- oder Formteil 1, auf das im dargestellten Fall eine Haube 16 mit vorderer Revisionsöffnung 17 aufgeklippt ist. Die im wesentlichen flache Vorderwand und Rückwand des Gieß- oder Formteils 1 sind zu seitlichen Versteifungs- bzw. Befestigungsflanschen 4 und 5 verlängert, die im wesentlichen deckungsgleich sind und in etwa Rechteckform aufweisen.

In der Vorderwand des Gieß- oder Formteils 1 mündet, wie üblich, das Spülrohr 9 und sind Befestigungsanschlüsse 12 zum Anhängen eines Wand-WC vorgesehen. Eine mittige Ausrundung 14 in der Unterseite des Gieß- oder Formteils 1 dient der schwenkbaren Lagerung des (nicht gezeigten) Ablaufanschlussbogens. Seitliche Einkerbungen 20 in den Versteifungs- bzw. Befestigungsflanschen 4 und 5 erleichtern das Handhaben der Installationseinheit.

In das Gieß- oder Formteil 1 sind von der Rückwand zur Vorderwand verlaufende Schlitze 22, 23 eingeformt. Mit diesen Schlitzen 22, 23 ist die Installationseinheit auf die vorstehenden Arme 24, 25 eines an eine bauseitige Wand zu befestigenden Montagebügels 26 aufschiebbar. Bei entsprechender Festigkeit des Bausteinwerkstoffs können die Schlitze 22, 23 unmittelbar eingeformt sein. Die Schlitze 22, 23 können aber sich in eingebetteten Metall- oder Kunststoffhülsen ausgebildet sein.

Seitlich in die Installationseinheit einschraubbare Feststellschrauben 27 sichern die Lage der Installationseinheit auf den Armen 24, 25 des Montagebügels 26. Justierschrauben 28 oder Justierwinkel 29, die in dem rückwärtigen Versteifungs- bzw. Befestigungsflansch bzw. an Streben 30 zwischen rückwärtigem und vorderem Versteifungs- bzw. Befestigungsflansch anschraubbar sind, dienen zur Einstellung der lotrechten Lage der Installationseinheit.

Die Fig. 2 zeigt drei Varianten von Blechprofilen 31, 32, 33, die beidseitig der Installationseinheit in die Zwischenräume zwischen vorderem und hinterm Befestigungsflansch 4, 5 einsetzbar sind. Die Blechprofile 31 und 33 sind nach innen bzw. nach außen offene U-Profile, während das Blechprofil 32 ein Rechteck-Hohlprofil ist. Diese Blechprofile dienen der Verankerung von Blechschrauben zum Beispiel bei Einbau der Installationseinheit 1 zwischen Leichtbauwände oder zum Anbau von (nicht gezeigten) Verkleidungswänden, Brandschutzverkleidungen usw.

Zur freien Aufstellung der Installationseinheit 1 können die Blechprofile 31-33 nach unten durch Fußstützen 34 verlängert sein. Diese Fußstützen können wie im Falle des DE-Patents 33 27 883 aus einem quergestellten U-Ständer bestehen, an dessen untere Enden auswärts oder einwärts gerichtete Winkel höheneinstellbar angeschraubt sind.

## Patentansprüche

1. Installationseinheit für Sanitärapparate, insbesondere WC-Installationseinheit, mit einem Gieß-oder Formteil (1) mit darin integrierten Ver-und/oder Entsorgungsleitungen, Steuerarmaturen, Spülkastenschale usw., welches Gieß- oder Formteil im wesentlichen flache Vorder- und Rückwände besitzt und Befestigungsanschlüsse zum Anbringen des Sanitärapparats aufweist, und mit einem an eine bauseitige Wand zu befestigenden Montagebügel mit vorstehenden Armen, auf denen die Installationseinheit mehr oder minder tief aufschiebbar und in gewünschter Lage durch Feststellschrauben feststellbar ist, gekennzeichnet durch in das Gieß-oder Formteil (1) eingeformte und von der Rückwand zur Vorderwand verlaufende Schlitze (22, 23), welche die vorstehenden Arme (24, 25) des Montagebügels (26) allseitig umfassen, wenn die Installationseinheit mit ihren eingeformten Schlitzen (22, 23) auf die Arme (24, 25) des Montagebügels (26) aufgeschoben ist, wobei die Feststellschrauben (27) seitlich durch die Installationseinheit in die Arme des Montagebügels einschraubbar sind.

2. Installationseinheit nach Anspruch 1, gekennzeichnet durch eine Justierschraube (28), einen Justierwinkel (29) oder dergleichen zum Angriff zwischen der Installationseinheit und der bauseitigen Wand in vertikalem Abstand von dem Montagebügel (26) zur Einstellung der lotrechten Lage der Installationseinheit.

3. Installationseinheit nach Anspruch 1 oder 2, dadurch gekennzeichnet, daß die Vorder- und die Rückwand zu seitlichen Flanschen (4, 5) vergrößert sind.

4. lnstallationseinheit nach Anspruch 3, dadurch gekennzeichnet, daß Blechprofile (31-33) zur Verankerung von Blechschrauben zwischen den Flanschen (4, 5) von Vorder- und Rückwand angeordnet sind.

5. Installationseinheit nach Anspruch 4, dadurch gekennzeichnet, daß die Blechprofile (31-33) nach außen oder nach innen offene U-Profile oder Rechteck-Hohlprofile sind.

6. Installationseinheit nach Anspruch 5, dadurch gekennzeichnet, daß die Blechprofile (31-33) nach unten zu Fußstützen (34) verlängert sind.

## Claims

1. An installation unit for sanitary equipment, especially a WC installation unit, comprising a cast or molded member (1) with integrated service lines for supply and/or discharge, control fittings, flushing pan, etc. which member has substantially flat front and rear walls and attachments for mounting the sanitary equipment, further comprising a bracket to be fastened at a wall of a building and having projecting arms on to which the installation unit can be slid more or less far and secured in the desired position by lockbolts, characterized by slits (22, 23) formed in the cast or molded member (1) so as to extend from the rear wall to the front wall and fully encircle the projecting arms (24, 25) of the bracket when the installation unit has been pushed with its molded slits (22, 23) on the arms (24, 25) of the bracket (26), the lockbolts (27) being adapted to be threaded laterally through the installation unit into the arms of the bracket.

2. The installation unit as claimed in claim 1, characterized by a setscrew (28), an adjustment angle (29) or the like for engagement between the installation unit and the building wall at a vertical distance from the bracket (26) to adjust the perpendicular position of the installation unit.

3. The installation unit as claimed in claim 1 or 2, characterized in that the front and rear walls are enlarged to preseht lateral flanges (4, 5).

4. The installation unit as claimed in claim 3, characterized in that sectional sheet metal pieces (31-33) are provided for the anchoring of self-tapping screws between the flanges (4, 5) of the front and rear walls.

5. The installation unit as claimed in claim 4, characterized in that the sectional sheet metal pieces (31-33) are outwardly or inwardly open U-shaped sections or rectangular hollow sections.

6. The installation unit as claimed in claim 5, characterized in that the sectional sheet metal pieces (31-33) are extended in downward direction to present foot supports (34).

## Revendications

1. Unité d'installation pour appareils sanitaires, en particulier unité d'installation de W.C., munie d'une pièce coulée ou moulée (1) dans laquelle sont intégrés des tuyaux d'alimentation et/ou d'évacuation, des accessoires de commande, une cuvette de réservoir de chasse, etc., ladite pièce coulée ou moulée possédant des parois antérieure et postérieure essentiellement plates, et présentant des raccordements de fixation pour l'installation de l'appareil sanitaire ; ainsi que d'un étrier de montage devant être fixé à un mur de la construction, et comportant des branches saillantes sur lesquelles l'unité d'installation peut être enfilée plus ou moins profondément et peut être arrêtée dans une position souhaitée, par des vis de fixation, caractérisée par des fentes (22, 23) ménagées dans la pièce coulée ou moulée (1), s'étendant de la paroi postérieure à la paroi antérieure, et emprisonnant de toutes parts les branches saillantes (24, 25) de l'étrier de montage (26) lorsque l'unité d'installation est enfilée par les fentes (22, 23) qui y sont pratiquées, sur les branches (24, 25) de l'étrier de montage (26), les vis de fixation (27) pouvant être vissées latéralement, à travers l'unité d'installation, dans les branches de l'étrier de montage.

2. Unité d'installation selon la revendication 1, caractérisée par une vis d'ajustement (28), une équerre d'ajustement (29) ou élément analogue, pour l'engagement entre l'unité d'installation et le mur de la construction, à distance verticale de l'étrier de montage (26), en vue du réglage de la position verticale de l'unité d'installation.

3. Unité d'installation selon la revendication 1 ou 2, caractérisée par le fait que la paroi antérieure et la paroi postérieure sont prolongées en des rebords latéraux (4, 5).

4. Unité d'installation selon la revendication 3, caractérisée par le fait que des profilés en tôle (31-33) sont disposés, pour l'ancrage de vis à tôle, entre les rebords (4, 5) des parois antérieure et postérieure.

5. Unité d'installation selon la revendication 4, caractérisée par le fait que les profilés en tôle (31-33) sont des profilés en U ouverts vers l'extérieur ou vers l'intérieur, ou des profilés creux rectangulaires.

6. Unité d'installation selon la revendication 5, caractérisée par le fait que les profilés en tôle (31-33) sont prolongés vers le bas, en des jambages de piè- tement (34).
